# EUROPÄISCHE PATENTSCHRIFT

(11) **EP 0 453 879 B1**
(45) Veröffentlichungstag und Bekanntmachung des Hinweises auf die Patenterteilung: **29.12.1993**
(21) Anmeldenummer: 91105731.3
(22) Anmeldetag: 11.04.1991
(51) Int. Cl.: B67C 3/26

(54) **Vorrichtung zum Füllen von Behältern mit einer Flüssigkeit**
Device for filling containers with a liquid
Appareil pour le remplissage de récipients avec un liquide

(30) Priorität: 23.04.1990 DE 4012849
(43) Veröffentlichungstag der Anmeldung: 30.10.1991
(73) Patentinhaber: ALFILL GETRÄNKETECHNIK GmbH, 22113 Hamburg (DE)
(72) Erfinder: Mette, Manfred, Dr. Ing., W-2000 Hamburg 73 (DE)
(74) Vertreter: Hiss, Ludwig, Dipl.-Ing.

(56) Entgegenhaltungen:
- DE-U- 7 238 305
- FR-A- 2 080 060
- US-A- 2 842 294
- US-A- 4 156 444

## Beschreibung

Die Erfindung betrifft eine Füllvorrichtung zum Füllen von Behältern mit einer Flüssigkeit, insbesondere zum Füllen großvolumiger Flaschen mit Getränken, gemäß dem Oberbegriff des Anspruchs 1.

Füllvorrichtungen zum Abfüllen von Flüssigkeiten in Behälter wie Dosen, Flaschen oder dergl. weisen gewöhnlich einen Vorratsbehälter auf, in dem die abzufüllende Flüssigkeit bereitgehalten wird und der über der Flüssigkeit einen Gasraum hat. Eine Regeleinrichtung sorgt dafür, daß das Flüssigkeitsniveau im Vorratsbehälter möglichst konstant gehalten wird, um für den Abfüllvorgang definierte und reproduzierbare Verhältnisse zu schaffen. Der Vorratsbehälter ist normalerweise als rotierender Kessel, beispielsweise als Ringkessel, mit zentraler Flüssigkeitszufuhr ausgebildet. Entlang seinem Umfang sind eine Vielzahl von Füllköpfen mit Zentrier- und Abdichtmitteln zum Andocken aufeinanderfolgender zu füllender Behälter angebracht, welche die erforderlichen Flüssigkeitsdurchlässe und -ventile sowie Luft- und Gasleitungen mit den jeweils zugehörigen Betätigungsorganen enthalten. Mit solchen Füllvorrichtungen können Flüssigkeiten aller Art in Behälter abgefüllt werden. Bevorzugt eingesetzt sind diese Vorrichtungen zum Abfüllen von Getränken, und zwar sowohl für stille Getränke, wie stille Wässer, Säfte, Milch und dergl., als auch besonders für kohlensäurehaltige Getränke, die unter Gegendruck abgefüllt werden. Die dafür notwendigen Einrichtungen, wie Spann- und Rückgasleitungen, sind im Füllkopf integriert. Ein bekannter Füllkopf für eine Abfüllvorrichtung ist beispielsweise in der DE-OS 30 25 786 beschrieben.

Eine Vorrichtung der eingangs beschriebenen Art ist durch die deutsche Gebrauchsmusterschrift 72 38 305 bekanntgeworden. Der in der Schrift beschriebene Füllkopf weist eine drallerzeugende Einrichtung auf, welche der aus einem Vorratsbehälter in einen zu füllenden Behälter fließenden Flüssigkeit einen Drall um die Achse der Füllöffnung aufzwingt. Die infolge des Dralls auf die Flüssigkeit wirkende Fliehkraft bewirkt, daß die Flüssigkeit beim Auslaufen aus dem Füllkopf an der Behälterwand entlangströmt und nicht mit dem in den zu füllenden Behälter hineinragenden Rückgasrohr in Berührung kommt. Dadurch wird verhindert, daß das beim Füllvorgang durch das Rückgasrohr aus dem Behälter entweichende Gas Flüssigkeit mitreißt. Ein wesentlicher Nachteil der bekannten Vorrichtung ist, daß als drallerzeugende Einrichtung eine Ventilkammer mit einem Ventilkörper zum Öffnen und Verschließen des Flüssigkeitsauslasses vorgesehen ist, in der die Flüssigkeit um wirbelbildende Kanten strömen muß, was die Ausbildung einer sauberen Wandströmung behindert. Außerdem ist mit dieser Vorrichtung eine volumetrische Dosierung der abzufüllenden Flüssigkeit nicht möglich. Stattdessen findet durch das vorgesehene Rückgasrohr eine Füllhöhenbegrenzung statt, die neben dem mit der Benetzung des Rohrendes bei Erreichen der vorgegebenen Füllhöhe verbundenen Nachteil den weiteren Nachteil eines relativ großen Hubes zwischen Füllkopf und Behälter beim Andocken der Behälter hat, was zur Begrenzung der Leistungsfähigkeit der Füllvorrichtung beiträgt.

Eine dem Oberbegriff des Anspruchs 1 entsprechende Vorrichtung mit einer einen Drall erzeugenden Einrichtung am Flüssigkeitsauslauf ist in der US-PS 4 156 444 beschrieben. Dort verläuft der Drallkanal von der Zulauföffnung der Drallkammer zu ihrer Ablauföffnung in Form einer Spirale durch mehrere horizontal abgeteilte Etagen, die zur jeweils gegenläufigen Veränderung von Drall und Durchflußleistung dienen. In den Strömungsweg der Flüssigkeit sind nicht nur die horizontalen Trennwände der Etagen mit kreisförmigen Durchlaßöffnungen eingebaut, sondern auch Betätigungs- bzw. Ventilorgane, die den Flüssigkeitszulauf und -ablauf steuern. Dadurch ergeben sich zwangsläufig Inhomogenitäten, die die Flüssigkeitsströmung stören und zu Turbulenzen mit unerwünschten Auswirkungen wie Blasen- und Schaumbildung sowie einer Verringerung der Strömungsgeschwindigkeit führen können.

Der Erfindung liegt nun die Aufgabe zugrunde, eine Vorrichtung der eingangs beschriebenen Art so auszubilden, daß im Bereich der Drallkammer Turbulenzen der ausströmenden Flüssigkeit vermieden und die Bildung von Schaum und Gasbläschen möglichst weitgehend verhindert werden.

Gelöst wird diese Aufgabe erfindungsgemäß durch die im Kennzeichen des Anspruchs 1 angegebenen Merkmale. Diese Ausbildung der Drallkammer mit einem vorzugsweise im Winkel von 360° stetig von der Zulauföffnung zur Ablauföffnung verlaufenden Drallkanal bewirkt eine wirbelfreie Drallerzeugung und ein störungsfreies Ablaufen der Flüssigkeit in den zu füllenden Behälter. Die wendelförmige Ausbildung des Drallkanals bewirkt eine weitgehend rotationssymmetrische Strömung, die die Drallerzeugung und die Bildung einer Wandströmung im Behältereinlauf wesentlich fördert. Dabei hat die Verringerung des Durchflußquerschnitts bis vorzugsweise annähernd Null den Vorteil, daß der Drallkanal im wesentlichen bis zum Ende des Flüssigkeitsablaufs restlos mit Flüssigkeit gefüllt ist. So kann der Druck der auslaufenden Flüssigkeit im ganzen Drallkanal gleichmäßig wirken, was die rotierende Bewegungskomponente beim Ausströmen der Flüssigkeit verstärkt, der Bildung von Wirbeln im Drallkanal vorbeugt und den der Flüssigkeit vermittelten Drall stabilisiert. Die Flüssigkeitsströmung wird also zuverlässig immer an die Behälterwandung angedrückt.

Die Maßnahmen gemäß der Erfindung beschleunigen somit den Flüssigkeitsdurchlauf und verhindern die Bildung von Gasblasen.

Ausgestaltungen sowie Fortführungen und Weiterbildungen der Erfindung, denen zum Teil selbständig patentfähige Bedeutung zukommt, sind in den Unteransprüchen enthalten. Die Merkmale der Ansprüche 2 bis 4 betreffen einen besonders bevorzugten geometrischen und konstruktiven Aufbau der Drallkammer. Die Ansprüche 5 bis 9 enthalten eine bevorzugte Fortführung der vorliegenden Erfindung. Sie betreffen die Anordnung und Ausbildung eines Ablauftrichters im Bereich der Ablauföffnung der Drallkammer. Der Ablauftrichter leitet die aus dem Drallkanal austretende Flüssigkeit unter Beibehaltung des Dralls durch die Ablauföffnung in den zu füllenden Behälter. Er ist so ausgebildet und angeordnet, daß ein stetiger Übergang vom Drallkanal zur Ablauföffnung gewährleistet ist und Unterbrechungen oder Störungen der rotierenden Bewegung der Flüssigkeit beim Ausströmen verhindert werden. Gleichzeitig ermöglicht der Ablauftrichter einen fertigungstechnisch sehr günstigen Aufbau der Drallkammer. Die Ansprüche 8 und 9 betreffen Maßnahmen zum Beenden der Drallbewegung nachlaufender Restmengen der Flüssigkeit am Ausgang des Drallkanals. Dadurch wird das restlose Leerlaufen der Drallkammer beschleunigt. Anspruch 10 enthält eine besonders bevorzugte Ausbildung der Vorrichtung nach der Erfindung, bei der die Drallkammer und ihre Ablauföffnung frei von Einbauten sind, so daß eine ungestörte Drallerzeugung und ein ungehindertes Auslaufen der Flüssigkeit gewährleistet sind. Anspruch 11 betrifft eine weitere bevorzugte Ausbildung der Vorrichtung nach der Erfindung, die das Abfüllen volumetrisch dosierter Flüssigkeitsmengen unter Drall gestattet, wobei die Anordnung auch hier ein storungsfreies, schnelles und restloses Auslaufen der portionierten Flüssigkeitsmenge gewährleistet. Die Verwendung eines in den zu füllenden Behälter eintauchenden Füllrohres bzw. Rückgasrohres ist bei dieser Vorrichtung nicht erforderlich, was wegen der mit dem Wegfall eines solchen Füllrohres verbundenen Hubverringerung beim Andocken eines zu füllenden Behälters eine Leistungserhöhung der Füllvorrichtung bewirkt.

Insgesamt bietet die Füllvorrichtung nach der Erfindung eine Reihe von Vorteilen. Sie erlaubt das Abfüllen volumetrisch dosierter Flüssigkeitsmengen unter Drall, so daß auf ein durch die Ablauföffnung in den zu füllenden Behälter hineinragendes Füll- oder Rückgasrohr verzichtet werden kann. Dadurch reduziert sich der zum Andocken der zu füllenden Behälter erforderliche Hub, was sowohl eine konstruktive Vereinfachung als auch einen schnelleren Arbeitszyklus der Füllvorrichtung, also erhöhte Leistungsfähigkeit, ermöglicht. Die erfindungsgemäß vorgeschlagene Drallkammer weist keine Ventileinbauten mit beweglichen Teilen auf und zeichnet sich daher durch einen sehr einfachen Aufbau aus. Von besonderem Vorteil ist die wirbel- und blasenfreie Drallerzeugung, verbunden mit dem ungehinderten Ablaufen der in die Behälter einzufüllenden Flüssigkeit. Es wird eine rotationssymmetrische Strömung erzeugt, die wegen der hohen Fliehkraft dicht an der Wand des zu füllenden Behälters entlangläuft. Die starke Wandströmung und das Fehlen von Einbauten in der Drallkammer und im Auslauftrichter haben den Vorteil, daß sich in der Flüssigkeit enthaltene Teilchen nicht festsetzen können. Außerdem ist dadurch sichergestellt, daß das beim Füllvorgang aus dem zu füllenden Behälter durch das Zentrum der Drallbewegung entweichende Rückgas keine Flüssigkeit mitreißen kann. Wegen der hohen erreichbaren Füllgeschwindigkeit ist die Füllvorrichtung besonders zum Füllen großvolumiger Flaschen und ähnlicher Behälter geeignet. Die erzwungene Beendigung der Drallbewegung von nachlaufenden Restmengen der Flüssigkeit im Einlaufbereich des Ablauftrichters beschleunigt das Leerlaufen des Füllorgans und trägt damit auch zu seiner erhöhten Leistungsfähigkeit bei. Von besonderer Bedeutung im Rahmen der Erfindung ist auch die Anordnung der Drallkammer stromab des Flüssigkeitsauslasses der Dosierkammer des volumetrisch dosierenden Füllorgans. Das ergibt einen in konstruktiver und funktioneller Hinsicht sehr günstigen Aufbau des dosierenden Füllorgans.

Die Erfindung wird nun anhand der Zeichnung näher erläutert. Es zeigen.
- Fig. 1: einen vertikalen Schnitt durch eine Füllvorichtung nach der Erfindung in einer schematischen Darstellung,
- Fig. 2: eine vergrößerte Darstellung des vertikalen Schnitts durch die Drallkammer der Fig. 1 (entspricht einem Schnitt entlang der Linie II-II der Fig. 3) und
- Fig. 3: einen horizontalen Schnitt durch die Drallkammer der Figuren 1 und 2 entlang der Linie III-III der Fig. 2.

In Fig. 1 ist ein Ausführungsbeispiel einer Füllvorrichtung gemäß der Erfindung in einem Schnitt schematisch dargestellt. Mit 1 ist ein als Ringkessel ausgebildeter Vorratsbehälter bezeichnet, der eine abzufüllende Flüssigkeit 2 und einen Gasraum 3 mit einem im dargestellten Ausführungsbeispiel unter einem vorgegebenen Druck stehenden Gas, beispielsweise CO₂, enthält. Rings am Umfang des Vorratsbehälters 1 sind an dessen Unterseite in regelmäßigen Winkelabständen Füllorgane 4 mit Zentrier- und Abdichtmitteln 6 zum Andocken aufeinanderfolgender zu füllender Behälter 7 angebracht. Der Vorratsbehälter 1 ist in bekannter Weise über Zuleitungen 8 für die abzufüllende Flüssigkeit und Gasleitungen 9 mit einer zentralen, in der Zeichnung nicht dargestellten Versorgungseinheit verbunden. Mit bekannten in der Zeichnung nicht dargestellten Mitteln wird der Flüssigkeitsspiegel im Vorratsbehälter auf einem vorgegebenen Niveau gehalten. Ebenso wird der Druck im Gasraum 3 möglichst konstant geregelt, um für das Abfüllen der Flüssigkeit möglichst gleichbleibende Bedingungen zu schaffen. Der Vorratsbehälter 1 läuft um eine nicht gezeigte vertikale Achse um, wobei aufeinanderfolgende zu füllende Behälter 7 nacheinander mit Hubtellern 11 oder dergleichen Einrichtungen an die Füllorgane 4 angedockt, gefüllt und wieder abgegeben werden. Dieser Vorgang ist bekannt und braucht hier nicht beschrieben zu werden.

Im Boden des Vorratsbehälters 1 sind in Umfangsrichtung nebeneinander Öffnungen 12 vorgesehen, an welche sich nach unten erstreckende Behälteransätze 13 angesetzt sind. Die Behälteransätze 13 sind vorzugsweise als zylindrische Rohrstücke ausgebildet, die die Bodenöffnungen 12 umschließend am Vorratsbehälter angeflanscht sind. Jeder Behälteransatz 13 ragt von oben in eine Dosierkammer 14 hinein und weist an seinem unteren Ende einen Flüssigkeitsdurchlaß 16 vom Vorratsbehälter 1 zur Dosierkammer 14 auf. Vorzugsweise bildet die Dosierkammer mit dem Behälteransatz eine bauliche Einheit, deren Anbau an den Vorratsbehälter keine weiteren Um- oder Einbauten des Vorratsbehälters erfordert.

Die Dosierkammer ist an ihrem unteren Ende mit einem Flüssigkeitsauslaß 17 versehen. Der Flüssigkeitsdurchlaß 16 und der Flüssigkeitsauslaß 17 sind so einander gegenüberliegend angeordnet, daß sie wechselweise mittels eines Doppelsitzventils 18 mit einem gemeinsamen Ventilkörper 19 verschließbar sind. Der Ventilkörper 19 ist aus seiner ersten Schließstellung, in der der Flüssigkeitsdurchlaß von dem Vorratsbehälter 1 zur Dosierkammer 14 gesperrt und der Flüssigkeitsauslaß 17 der Dosierkammer offen ist, in eine zweite Schließstellung bewegbar, in der der Flüssigkeitsauslaß 17 gesperrt und der Flüssigkeitsdurchlaß 16 geöffnet ist.

Der Ventilkörper 19 ist fest an einer Betätigungsstange 21 angebracht. Ein Kraftelement in Gestalt einer Zugfeder 22, die einerseits innen am Behälteransatz 13 und andererseits außen an der Betätigungsstange 21 befestigt ist, wirkt über die Betätigungsstange 21 auf den Ventilkörper 19 so, daß dieser in seine obere Schließstellung gezogen wird, in welcher er den Flüssigkeitsdurchlaß vom Vorratsbehälter zur Dosierkammer sperrt. Sobald am Flüssigkeitsauslaß 17 von außen her Atmosphärendruck anliegt, wenn also kein zu füllender Behälter 7 angedockt oder ein angedockter Behälter noch nicht vorgespannt ist, wird der Ventilkörper 19 gegen die Kraft der Zugfeder 22 vom Druck der Flüssigkeit im Füllorgan in seine untere Schließstellung gedrückt und dort gehalten, in der er den Flüssigkeitsauslaß der Dosierkammer 14 sperrt. Dabei wird die Dosierkammer 14 mit Flüssigkeit gefüllt. Ist ein Behälter 7 angedockt und vorgespannt, so findet am Flüssigkeitsauslaß 17 der Dosierkammer ein Druckausgleich statt, und die Feder 22 zieht den Ventilkörper 19 in seine obere Schließstellung, wobei der Flüssigkeitsauslaß 17 zur Einleitung eines Füllvorgangs geöffnet wird. Um den Ventilkörper 19 nach dem Füllen des Behälters 7 gegen den Druck der Feder 22, die ihn in der oberen Schließstellung am Flüssigkeitsdurchlaß 16 festhält, wieder in seine untere Schließstellung am Flüssigkeitsauslaß 17 zu bewegen, ist ein Schaltorgan 23 vorgesehen, das mit einem kurvenbetätigten Exzenter 24 entsprechend auf die Betätigungsstange 21 einwirkt. Als Schaltorgan kann ein mechanisches Flip-Flop-Element mit zwei stabilen Schaltpositionen vorgesehen sein, wie es in der älteren deutschen Patentanmeldung P 40 10 413.3 der Anmelderin beschrieben ist. Mit einem solchen Schaltorgan läuft der Schaltvorgang unabhängig von der Rotationsgeschwindigkeit des Vorratsbehälters 1 immer mit derselben Schaltgeschwindigkeit ab.

Die Dosierkammer 14 weist einen Dosierraum 26 für die Aufnahme einer vorgegebenen Menge der abzufüllenden Flüssigkeit und darüber einen Gasraum 27 auf, welcher den Dosierraum 26 in der Dosierkammer nach oben begrenzt. Eine Rückgasleitung 28 verbindet den Dosierraum 26 der Dosierkammer mit dem Gasraum 3 des Vorratsbehälters. Die Rückgasleitung 28 mündet unterhalb des Gasraums 27 in der Dosierkammer 14. Der Gasraum 27 ist nach außen abgeschlossen und enthält somit einen Gaspuffer, der das Dosiervolumen der Dosierkammer nach oben hin begrenzt. Mit einem von außen vertikal verstellbaren Verdrängerkörper 29 ist das Dosiervolumen des Dosierraumes 26 der Dosierkammer 14 veränderbar. Zur Höheneinstellung des Verdrängerkörpers 29 ist eine Betätigungsstange 31 vorgesehen, die außerhalb des Vorratsbehälters 1 verläuft und demzufolge keine Umbauten bzw. Einbauten am Vorratsbehälter erfordert.

Gemäß der Erfindung ist an dem Flüssigkeitsauslaß 17 der Dosierkammer 14 eine Drallkammer 32 angeschlossen. Diese Drallkammer 32 besteht aus einem Kammergehäuse 33, welches eine mit dem Flüssigkeitsauslaß 17 der Dosierkammer verbundene Zulauföffnung 34, eine Ablauföffnung 36, einen Ablauftrichter 37 und einen die Zulauföffnung 34 mit der Ablauföffnung 36 über den Ablauftrichter 37 verbindenden Drallkanal 38 aufweist. Wie Fig. 2 in einer vergrößerten Darstellung zeigt, ist das Kammergehäuse 33 aus einem Kammerunterteil 39 mit einer trichterförmigen Innenfläche 41 mit einem Einlaufkegel 41a und einem Kammeroberteil 42 zusammengesetzt, welches die Zulauföffnung 34 und eine zentral in der Ablauföffnung 36 mündende Rückgasleitung 43 enthält. Die Ablauföffnung 36 ist also als Ringöffnung ausgebildet, welche die Mündung des Rückgasrohres 43 umgibt. Die trichterförmige Innenfläche 41 des Kammerunterteils 39 und das Kammeroberteil 42 schließen zwischen sich den Drallkanal 38 ein.
Wie Fig. 3 zeigt, verläuft der Drallkanal 38, ausgehend von der Zulauföffnung 34, wendelförmig um die Achse 44 der Ablauföffnung 36. Die Drallkammer 32 ist so aufgebaut, daß die Zulauföffnung 34 und die Ablauföffnung 36 radial und axial zueinander versetzt angeordnet sind, daß die Zulauföffnung 34 aber innerhalb des äußeren Radius R des wendelförmig verlaufenden Drallkanals 38 liegt. Dadurch ergeben sich ein kompakter Aufbau der Drallkammer und sehr günstige Strömungsverhältnisse.

Der Drallkanal erstreckt sich gerade einmal im Winkel φ von annähernd 360° um die Achse 44 der Ablauföffnung herum. Den Boden des Drallkanals bildet der als Einlaufkegel 41a des Ablauftrichters ausgebildete obere Teil der Innenfläche 41 des Gehäuseunterteils 39. Der Drallkanal 38 ist also annähernd im ganzen Umlaufwinkel nach unten zum Ablauftrichter hin offen. Ausgehend von der Zulauföffnung 34 nimmt seine Höhe h dabei in Abhängigkeit von dem Umlaufwinkel φ entsprechend der durch den Ablauftrichter 37 ablaufenden Flüssigkeitsmenge ab. Beim Umlaufwinkel φ = 0 hat der Drallkanal seine größte Höhe h₁. Während die Flüssigkeit in Richtung der Pfeile 46 in dem Drallkanal umläuft, fließt ein Teil der Flüssigkeitsmenge mit einer starken Bewegungskomponente in Umlaufrichtung in Richtung der Pfeile 47 nach unten durch den Ablauftrichter in den Behälter 7 ab. Entsprechend dieser Abnahme der umlaufenden Flüssigkeitsmenge ist die Höhe h₂ des Drallkanals gegenüber seiner ursprünglichen Höhe h₁ reduziert. Bis zum Ende des Drallkanals nach etwa 360° Umlauf hat er unter der Einlauföffnung die Höhe h₃ von annähernd Null. Dieser auf die Menge der beim Umlauf im Drallkanal abfließenden Flüssigkeit abgestimmte Höhenreduzierung des Drallkanals bewirkt, daß er während des Durchlaufs der Flüssigkeit beim Füllvorgang restlos gefüllt bleibt, daß die Blasen- und Wirbelbildung verhindert wird und daß der Druck der nachfolgenden Flüssigkeitsmenge auf die im Drallkanal befindliche Flüssigkeit ununterbrochen erhalten bleibt. Auf diese Weise entsteht im Ablauftrichter eine rotierende Wandströmung mit hohem Drall, die beim Auslaufen in den Behälterhals erhalten bleibt. Diese rotierende Wandströmung 48 umgibt im Behälterhals einen von Flüssigkeit freien Raum 49, durch den das beim Füllvorgang aus dem Behälter verdrängte Gas in die Rückgasleitung 43 und zum Gasraum des Vorratsbehälters entweichen kann.

Um das Leerlaufen des Drallkanals 38 am Ende des Füllvorganges zu beschleunigen, können an der Oberfläche des Einlaufkegels 41a Drallwiderstände 51 angeordnet sein. Als Drallwiderstände 51 sind vorzugsweise quer zur Strömungsrichtung etwa radial verlaufende Kanten vorgesehen. Diese Kanten können aus Leitblechen, Stegen, Rippen und dergl. oder aus Vertiefungen wie Mulden, Rinnen, Nuten und dergl. bestehen, die bei einer Abnahme der Flüssigkeitsmenge in dem Drallkanal 38 gegen Ende des Füllvorganges unter ein vorgegebenes Maß die Drallbewegung unterbrechen und den Flüssigkeitsrest unmittelbar radial in den Ablauftrichter 37 leiten. Die Drallwiderstände 51 sind so bemessen, daß sie bei gefülltem Drallkanal 38 für die rotierende Flüssigkeit kein nennenswertes Hindernis darstellen. Die Drallwiderstände können, wie Fig. 3 am Beispiel der gestrichelt eingezeichneten Leiste 51a zeigt, auch von der exakt radialen Ausrichtung abweichen.

Die das Innere des zu füllenden Behälters 7 mit dem Gasraum des Vorratsbehälters 1 verbindende Rückgasleitung 43 verläuft durch das Gehäuseoberteil 42 der Drallkammer 32, durch einen Leitungsabschnitt 52 im Füllorgan 4, durch ein Druckwechselventil 53 und durch die Behälteröffnung 12 in den Gasraum 3 des Vorratsbehälters ragendes weiteres Rohrstück 54. Mit einem Ventil 56, das mittels einer Betätigungseinrichtung 57 zu betätigen ist, kann die Rückgasleitung unterbrochen werden, um einen Druckverlust im Gasraum 3 des Vorratsbehälters 1 zu verhindern, solange kein Behälter 7 an das Füllorgan angedockt ist. Mit einem Entlastungsventil 58 kann das Behälterinnere nach dem Füllvorgang von dem dort herrschenden erhöhten Druck auf Atmosphärendruck gebracht werden.

Über das Druckwechselventil 53, das mit einer Betätigungseinrichtung 59 in üblicher Weise betätigbar ist, kann das Innere des zu füllenden Behälters 7 wahlweise mit dem Gasraum 3 des Vorratsbehälters 1 oder einem zusätzlichen Gasraum 61 verbunden werden, welcher ein Gas unter einem gegenüber dem Gasraum 3 verminderten Druck enthält. Damit kann der Füllvorgang entscheidend beschleunigt werden, was sich insbesondere bei großvolumigen zu füllenden Behältern 7 positiv auswirkt.

Zum Einleiten des Füllvorgangs wird zunächst der zu füllende Behälter 7, bei dem es sich auch um eine PET-Flasche handeln kann, vorgespannt, d.h. er wird durch Öffnen des Ventils 56 und durch Herstellen der Verbindung zum Gasraum 3 des Vorratsbehälters über das Druckwechselventil 53 mit dem Druck das Gasraums 3 beaufschlagt. Dann wird der Flüssigkeitsauslaß 17 der Dosierkammer durch Umschalten des Ventilkörpers 19 in seine obere Schließstellung geöffnet, so daß die abgemessene Flüssigkeit aus der Dosierkammer durch die Drallkammer 32 hindurch in den Behälter 7 strömen kann, wobei sie im Behälterhals eine eng anliegende rotierende Wandströmung bildet, durch deren Zentrum das aus dem Behälter verdrängte Gas in die Rückgasleitung 43 entweichen kann. Zu einem vorgegebenen Zeitpunkt während des Füllvorganges schaltet das Druckwechselventil 53 um, so daß an die Rückgasleitung 43 und damit an das Behälterinnere der niedrigere Druck des zusätzlichen Gasraums 61 gelegt wird. Dadurch wird das Ausströmen der Flüssigkeit aus der Drallkammer erheblich beschleunigt. Sobald der Füllvorgang beendet ist, werden die Ventile wieder zurückgeschaltet und das Entlastungsventil 58 kurzzeitig geöffnet. Die Flüssigkeit ist jetzt restlos aus dem Drallkanal 38 und dem Ablauftrichter 37 in den Behälter 7 abgelaufen. Dieser kann dann von dem Füllorgan abgenommen werden, wofür nur ein geringer Hub des Hubtellers 11 erforderlich ist.

## Patentansprüche

1. Füllvorrichtung zum Füllen von Behältern mit einer Flüssigkeit, insbesondere zum Füllen großvolumiger Flaschen mit Getränken, mit einem die abzufüllende Flüssigkeit bereithaltenden Vorratsbehälter (1) und wenigstens einem mit dem Vorratsbehälter verbundenen, einen Flüssigkeitsauslaß (17) mit Zentrier- und Abdichtmitteln (6) zum Andocken zu füllender Behälter (7) aufweisenden Füllorgan (4), welches eine dem Flüssigkeitsauslaß zugeordnete Drallkammer (32) mit einer Zulauföffnung (34), einer Ablauföffnung (36) und einen die Zulauföffnung mit der Ablauföffnung verbindenden Drallraum (32) aufweist, der als ausgehend von der Zulauföffnung (34) um die Achse (44) der Ablauföffnung (36) herum verlaufender Drallkanal (38) ausgebildet ist, dessen Durchflußquerschnitt in Abhängigkeit vom Umlaufwinkel (φ) abnimmt, dadurch gekennzeichnet, daß der Drallkanal (38) ausgehend von der Zulauföffnung (34) wendelförmig um die Achse (44) der Ablauföffnung (36) verläuft und daß dabei zur winkelabhängigen Abnahme seines Durchflußquerschnitts seine Höhe (h) abnimmt.

2. Vorrichtung nach Anspruch 1, dadurch gekennzeichnet, daß die Zulauföffnung (34) und die Ablauföffnung (36) der Drallkammer (32) axial und radial zueinander versetzt angeordnet sind.

3. Vorrichtung nach Anspruch 2, dadurch gekennzeichnet, daß die Zulauföffnung (34) der Drallkammer (32) und der Drallkanal (38) so zueinander angeordnet sind, daß die senkrechte Projektion der Zulauföffnung innerhalb des äußeren Radius des Drallkanals liegt.

4. Vorrichtung nach einem der Ansprüche 1 bis 3, dadurch gekennzeichnet, daß die Höhe (h) des Drallkanals (38) entsprechend der beim Umlauf um die Achse (44) der Ablauföffnung (36) ablaufenden Flüssigkeitsmenge abnimmt.

5. Vorrichtung nach einem der Ansprüche 1 bis 4, dadurch gekennzeichnet, daß der Drallkanal (38) stromab in einen Ablauftrichter (37) übergeht, der die aus dem Drallkanal auslaufende Flüssigkeit unter Aufrechterhaltung einer im Drallkanal erzeugten, um die Achse der Ablauföffnung (36) rotierenden Drallbewegung zur Ablauföffnung der Drallkammer (32) leitet.

6. Vorrichtung nach Anspruch 5, dadurch gekennzeichnet, daß der Einlaufkegel (41a) des Ablauftrichters (37) den Boden des Drallkanals (38) bildet und daß der Drallkanal wenigstens annähernd in seiner ganzen Länge um die Achse (44) der Ablauföffnung (36) herum zum oberen Einlauf des Ablauftrichters hin offen ist.

7. Vorrichtung nach einem der Ansprüche 1 bis 6, dadurch gekennzeichnet, daß die radial äußere Begrenzungswand des Drallkanals (38) etwa im Abstand des größten Radius des Ablauftrichters (37) im wesentlichen konzentrisch um die Achse (44) der Ablauföffnung der Drallkammer (32) verläuft.

8. Vorrichtung nach einem der Ansprüche 5 bis 7, dadurch gekennzeichnet, daß in den Ablauftrichter (37) wenigstens ein die Drallbewegung ablaufender Restmengen der auslaufenden Flüssigkeit hemmender oder beendender Drallwiderstand (51, 51a) eingebaut ist.

9. Vorrichtung nach Anspruch 8, dadurch gekennzeichnet, daß als Drallwiderstand (51, 51a) wenigstens eine im wesentlichen radial im Einlaufkegel (41a) des Ablauftrichters (37) angeordnete, seine Oberfläche unterbrechende Leitkante vorgesehen ist.

10. Vorrichtung nach einem der Ansprüche 1 bis 9, dadurch gekennzeichnet, daß das Füllorgan (4) ein Auslaßventil (18) zum Öffnen und Schließen des Flüssigkeitsauslasses (17) aufweist und daß das Auslaßventil die Zulauföffnung (34) der Drallkammer (32) öffnend und schließend ausgebildet und angeordnet ist.

11. Vorrichtung nach einem der Ansprüche 1 bis 10, dadurch gekennzeichnet, daß das Füllorgan (4) eine über einen verschließbaren Flüssigkeitsdurchlaß (16) mit dem Vorratsbehälter (1) verbundene Dosierkammer (14) mit einem verschließbaren Flüssigkeitsauslaß (17) aufweist und daß an dem Flüssigkeitsauslaß die Zulauföffnung (34) der Drallkammer (32) angeschlossen ist.

12. Vorrichtung nach einem der Ansprüche 1 bis 11, dadurch gekennzeichnet, daß der Drallkanal (38) stetig in wenigstens angenähert 360° um die Achse (44) der Ablauföffnung (36) herum verläuft.

13. Vorrichtung nach einem der Ansprüche 1 bis 12, dadurch gekennzeichnet, daß der Durchflußquerschnitt des Drallkanals (38) bis annähernd auf Null abnimmt.

## Claims

1. Filling apparatus for filling containers with a liquid, in particular for filling large-volume bottles with beverages, having a supply container (1) storing the liquid to be filled and having at least one filling member (4) which is connected to the supply container, has a liquid outlet (17) with centring and sealing means (6) for positing containers (7) to be filled and which has a swirl chamber (32) which is associated with the liquid outlet and has an inflow opening (34), an outflow opening (36), and a swirl space (32) which connects the inflow opening to the outflow opening and which is constructed as a swirl channel (38) which, starting from the inflow opening (34), runs around the axis (44) of the outflow opening (36) and whereof the throughflow cross-section decreases as a function of the angle of rotation (φ), characterized in that the swirl channel (38), starting from the inflow opening (34), runs in a spiral shape around the axis (44) of the outflow opening (36), and in that its height (h) decreases at the same time to effect the angle-dependent reduction in its throughflow cross-section.

2. Apparatus according to Claim 1, characterized in that the inflow opening (34) and the outflow opening (36) of the swirl chamber (32) are arranged axially and radially offset with respect to one another.

3. Apparatus according to Claim 2, characterized in that the inflow opening (34) of the swirl chamber (32) and the swirl channel (34) are arranged with respect to one another such that the perpendicular projection of the inflow opening is within the outer radius of the swirl channel.

4. Apparatus according to one of Claims 1 to 3, characterized in that the height (h) of the swirl channel (38) decreases in accordance with the liquid quantity flowing out while rotating about the axis (44) of the outflow opening (36).

5. Apparatus according to one of Claims 1 to 4, characterized in that the swirl channel (38) merges downstream into an outflow funnel (37) which guides the liquid flowing out of the swirl channel to the outflow opening of the swirl chamber (32) while maintaining a swirl movement generated in the swirl channel and rotating about the axis of the outflow opening (36).

6. Apparatus according to Claim 5, characterized in that the inflow cone (41a) of the outflow funnel (37) forms the base of the swirl channel, and in that the swirl channel is open with respect to the upper inflow part of the outflow funnel at least approximately in its entire length about the axis (44) of the outflow opening (36).

7. Apparatus according to one of Claims 1 to 6, characterized in that the radially outer delimitation wall of the swirl channel (38) runs approximately at the distance of the largest radius of the outflow funnel (37) substantially concentrically about the axis (44) of the outflow opening of the swirl chamber (32).

8. Apparatus according to one of Claims 5 to 7, characterized in that there is incorporated in the outflow funnel (37) at least one swirl resistance means (51, 51a) inhibiting or stopping the swirl movement of outflowing residual quantities of the outflowing liquid.

9. Apparatus according to Claim 8, characterized in that at least one guide edge which is arranged substantially radially in the inflow cone (41a) of the outflow funnel (37) and which interrupts the surface thereof is provided as a swirl resistance means (51, 51a).

10. Apparatus according to one of Claims 1 to 9, characterized in that the filling member (4) has an outlet valve (18) for opening and closing the liquid outlet (17), and in that the outlet valve is constructed and arranged to open and close the inflow opening (34) of the swirl chamber (32).

11. Apparatus according to one of Claims 1 to 10, characterized in that the filling member (4) has a metering chamber (14) which is connected by way of a closable liquid passage (16) to the supply container (1) and which has a closable liquid outlet (17), and in that the inflow opening (34) of the swirl chamber (32) is connected to the liquid outlet.

12. Apparatus according to one of Claims 1 to 11, characterized in that the swirl channel (38) steadily runs through at least approximately 360° about the axis (44) of the outflow opening (36).

13. Apparatus according to one of Claims 1 to 12, characterized in that the throughflow cross-section of the swirl channel (38) decreases to almost zero.

## Revendications

1. Dispositif de remplissage de récipients avec un liquide, en particulier pour le remplissage de bouteilles de grand volume avec des boissons, comprenant un récipient de stockage (1) contenant prêt le liquide à soutirer et au moins un organe de remplissage (4), relié au réservoir de stockage, présentant une évacuation de liquide (17) avec des moyens de centrage et d'étanchéité (6), pour l'amarrage au récipient (7) à remplir et présentant une chambre de mise en rotation (32), associée à l'évacuation de liquide, avec une ouverture d'alimentation (34), une ouverture d'évacuation (36) et un espace de mise en rotation (32) assurant la liaison entre l'ouverture d'alimentation et l'ouverture d'évacuation et réalisée sous forme de canal de mise en rotation (38), partant de l'ouverture d'alimentation (34), s'étendant autour de l'axe (44) de l'ouverture d'évacuation (36), dont la section transversale d'écoulement diminue en fonction de l'angle d'enroulement (φ), caractérisé en ce que le canal de mise en rotation (38) s'étend en hélice, en partant de l'ouverture d'alimentation (34), autour de l'axe (44) de l'ouverture d'évacuation (36) et en ce que sa hauteur (h) diminue, en vue de produire une diminution de sa section transversale d'écoulement en fonction de l'angle d'enroulement.

2. Dispositif selon la revendication 1, caractérisé en ce que l'ouverture d'alimentation (34) et l'ouverture d'évacuation (3) de la chambre de mise en rotation (32) sont disposées en décalage mutuel radialement et axialement.

3. Dispositif selon la revendication 2, caractérisé en ce que l'ouverture d'alimentation (34) de la chambre de mise en rotation (32) et le canal de mise en rotation (38) sont disposés l'un par rapport à l'autre de manière que la projection perpendiculaire de l'ouverture d'alimentation soit situé à l'intérieur du rayon extérieur du canal de mise en rotation.

4. Dispositif selon l'une des revendications 1 à 3, caractérisé en ce que la hauteur (h) du canal de mise en rotation (38) diminue de manière correspondante à la quantité de liquide s'écoulant lors de la rotation autour de l'axe (44) de l'ouverture d'évacuation (36).

5. Dispositif selon l'une des revendications 1 à 4, caractérisé en ce que le canal de mise en rotation (38) se transforme en aval en un entonnoir d'évacuation (37), dirigeant le liquide s'écoulant hors du canal de mise en rotation, tout en conservant un mouvement de rotation produit dans le canal de mise en rotation, évoluant en tournant autour de l'axe de l'ouverture d'évacuation (36), en direction de l'ouverture d'évacuation de la chambre de mise en rotation (32).

6. Dispositif selon la revendication 5, caractérisé en ce que le cône d'entrée (41a) de l'entonnoir d'évacuation (37) forme le fond du canal de mise en rotation (38) et en ce que le canal de mise en rotation est ouvert, au moins à peu près dans la totalité de sa longueur, autour de l'axe (44) de l'ouverture d'évacuation (36), vers l'entrée supérieure de l'entonnoir d'évacuation.

7. Dispositif selon l'une des revendications 1 à 6, caractérisé en ce que la paroi de limitation radialement extérieure du canal de mise en rotation (38) s'étend quelque peu à distance du plus grand rayon de l'entonnoir d'évacuation (37), sensiblement concentriquement autour de l'axe (44) de l'ouverture d'évacuation de la chambre de mise en rotation (32).

8. Dispositif selon l'une des revendications 5 à 7, caractérisé en ce qu'au moins une résistance au mouvement de rotation (51, 51a) est incorporée dans l'entonnoir d'évacuation (37), pour ralentir le mouvement de rotation de quantités résiduelles s'écoulant du liquide en cours d'évacuation ou y mettre fin.

9. Dispositif selon la revendication 8, caractérisé en ce qu'est prévue comme résistance au mouvement de rotation (51, 51a) au moins une arête de guidage, disposée sensiblement radialement dans le cône d'entrée (41a) de l'entonnoir d'évacuation (37) et interrompant sa surface.

10. Dispositif selon l'une des revendications 1 à 9, caractérisé en ce que l'organe de remplissage (4) présente une vanne d'évacuation (18), pour l'ouverture et la fermeture de l'évacuation de liquide (17), et en ce que la vanne d'évacuation est constituée et disposée de façon à ouvrir et à fermer l'ouverture d'alimentation (34) de la chambre de mise en rotation (32).

11. Dispositif selon l'une des revendications 1 à 10, caractérisé en ce que l'organe de remplissage (4) présente une chambre de dosage (14), reliée au récipient de stockage (1) par l'intermédiaire d'un passage de liquide obturable (16) et comportant une évacuation de liquide obturable (17), et en ce que l'ouverture d'alimentation (34) de la chambre de mise en rotation (32) est raccordée à l'évacuation de liquide.

12. Dispositif selon l'une des revendications 1 à 11, caractérisé en ce que le canal de mise en rotation (38) s'étend de façon continue, en tournant au moins d'à peu près 360° autour de l'axe (44) de l'ouverture d'évacuation (36).

13. Dispositif selon l'une des revendications 1 à 12, caractérisé en ce que la section transversale d'écoulement du canal de mise en rotation (38) diminue jusqu'à atteindre à peu près la valeur zéro.
